# EUROPÄISCHE PATENTSCHRIFT

(11) **EP 0 198 515 B1**
(45) Veröffentlichungstag und Bekanntmachung des Hinweises auf die Patenterteilung: **28.06.1989**
(21) Anmeldenummer: 86105458.3
(22) Anmeldetag: 27.09.1984
(51) Int. Cl.: B68B 1/06

(54) **Gebiss für Pferde**
Horse bit
Mors

(30) Priorität: 24.02.1984 DE 8405615 U; 13.07.1984 DE 8420952 U; 19.07.1984 DE 8421548 U; 21.09.1984 DE 8427836 U
(43) Veröffentlichungstag der Anmeldung: 22.10.1986
(62) Teilanmeldung aus: 84111532.2
(73) Patentinhaber: Nagel, Reimer, D-2228 Friedrichskoog (DE)
(72) Erfinder: Nagel, Reimer, D-2228 Friedrichskoog (DE)
(74) Vertreter: Richter, Joachim, Dipl.-Ing.

(56) Entgegenhaltungen:
- DE-C- 138 594
- GB-A- 1 071 436

## Beschreibung

Die Erfindung betrifft ein Gebiß für Pferde, das aus einer Gebißstange aus einem einstückigen, geraden, kreisbogenförmig abgebogenen oder nur mittig kreisbogenförmig abgebogenen Formkörper mit einem ovalen oder kreisförmigen, sich über die gesamte Gebißstangenlänge erstreckenden, gleichmäßigen Querschnitt und mit endseitig in Durchbohrungen gehaltenen korrosionsbeständigen, bügelförmigen Elementen, wie Ringe oder dgl., zur Befestigung der Zügel besteht.

Gebisse für Pferde sind in den verschiedensten Ausführungsformen bekannt. Gemeinsam haben diese Gebisse eine Gebißstange, die einstückig oder auch zweigeteilt ausgebildet ist, wobei im letzteren Fall die beiden Gebißstangenteile über ein Gelenk oder eine Kette miteinander verbunden sind, und die an ihren äußeren Enden Durchbohrungen zur Aufnahme der Ringe aufweisen, an denen die Zügel befestigt werden. Diese Gebißstangen bestehen aus metallischen Werkstoffen, wie Eisen, mit dem Nachteil, daß beim Anlegen des Gebisses dem Pferde in das Körpertemperatur aufweisende Maul ein kalter Gegenstand eingelegt wird, so daß zahlreiche Pferde im ersten Augenblick einen gewissen Widerstand durch die verschiedensten Reaktionen zeigen. Bei Außentemperaturen unter 0_{°}C ist es daher erforderlich, das abgekühlte Gebiß anzuwärmen, um das Gebiß maultemperaturgerecht zu machen. Auch Gebißstangen aus einem gummi-ummantelten Stahl- oder Eisenkörper oder -draht haben insofern Nachteile, als diese einen hohen Abrieb haben, was sich störend auf das Verhalten des Pferdes auswirkt.

Nach der GB-A 1 071 436 ist ein Gebiß für Pferde bekannt, bei dem die Gebißstange aus einer Vielzahl von miteinander kombinierten Teilen aus Gummi, Nylon oder einem ähnliche physikalische Eigenschaften aufweisenden Material und aus metallischen Werkstoffen besteht. Die Gebißstange wird von einem Formkörper aus Gummi gebildet, der mit einer mittigen Längsdurchbohrung versehen ist, die zur Aufnahme eines Fadens aus Nylon dient, dessen Enden zu ösenartigen Aufnahmen ausgebildet sind. Die Enden des Formkörpers weisen quer zur Formkörperlängsrichtung verlaufende Durchbohrungen auf. Der Nylonfaden ist in der Formkörperlängsdurchbohrung so angeordnet, daß seine ösenartig ausgebildeten Enden im Bereich der Durchbohrungen in den Enden des Formkörpers zu liegen kommen. Ebenfalls mit Durchbohrungen versehene, kappenförmige Gehäuse sind auf die Enden des Formkörpers so aufgesetzt, daß die miteinander fluchtenden Durchbohrungen eines jeden kappenförmigen Gehäuses im Bereich der Durchbohrung im Formkörper und der Öse des Nylon-Fadens zu liegen kommen. Die Verankerung des Nylon-Fadens und der kappenförmigen Gehäuse an dem Formkörper erfolgt vermittels in die miteinander fluchtenden Durchbohrungen eingeführter Hülsen, in denen dann die Zügelringe gehalten sind. Hiernach besteht der Formkörper der Gebißstange nicht aus einem Materialvollkörper: bei unterschiedlichem Zügelzug ergibt sich eine Verwindung des Formkörpers dadurch, daß der Formkörper mit einer Längsdurchbohrung versehen ist, ist kein ausreichendes Rückstellvermögen der Gebißstange nach Aufhebung eines Zügelzuges gegeben.

Die DE-A 138 594 beschreibt eine Vorrichtung zum Dressieren von Pferden, bei der die Bewegung der Hilfszügel, die der Zureiter in den Händen hält, mittels auf einem Sattelgestell angeordneter Übersetzungsrollen in geringerem Maße auf die Seilzüge übertragen wird, die mittels Gleitrollen auf Riemen, die Kandare und Trense verbinden, verschiebbar befestigt sind. Die bei dieser Vorrichtung eingesetzte Gebißstange ist mit einem mittigen, kreisbogenförmig abgebogenen Abschnitt versehen.

Nach der GB-A 1 481 262 ist ein sogenanntes Pelham-Gebiß für Pferde bekannt, bei dem die Gebißstange aus zwei miteinander verbundenen, sich von der Mitte nach außen zu den beiden Gebißstangenenden konisch erweiternden Abschnitten besteht, die in ihren Endbereichen Durchbohrungen aufweisen, in denen korrosionsbeständige Ringe zur Befestigung der Zügel angeordnet sind. Da die Gebißstange aus einem metallischen Formkörper besteht, der mittels Gummi ummantelt ist, ist die Gebißstange starr, so daß ein Abbiegen der Gebißstange beim Anziehen der Zügel nicht möglich ist, was auch bei der Anwendung eines derartigen Pelham-Gebisses nicht gewünscht wird. Die Verwendung derart starrer, nicht abbiegbarer Gebißstangen hat oftmals zur Folge, daß beim Anziehen der Zügel die Gebißstange gegen die Pferdezunge gepreßt wird, wodurch es zu Verletzungen und insbesondere auch zu Blutstauungen kommen kann.

Eine weitere Ausführungsform einer Gebißstange geht aus der US-A 2 172 501 hervor. Auch hier besteht die Gebißstange aus einem starren metallischen Formkörpr, der mit Gummi ummantelt ist. Der Gebißstangenformkörper weist eine offene, von außen zugängliche Öse zum Einführen eines Zügelringes auf. Außerdem sind in den Endbereichen auf die Gebißstange scheibenartige Formkörper aus Gummi aufgesetzt.

Aus der EP-A 0 017 959 geht ein Pferdetrensengebiß hervor, das aus einem gegebenenfalls geteilten Bügel besteht, der an den seitlichen Enden je eine Ringbohrung aufweist, durch die sich jeweils ein mit dem Trensengebiß verbundener Ring erstreckt. Der Bügel dieses Gebisses ist etwa in der Mitte zwischen den beiden sich hieran anschließenden Bereichen bei weichen Übergängen verdickt ausgebildet, um eine bessere Formanpassung des Bügels an die Maulanatomie des Pferdes zu erzielen, so daß ein Kommando über die in der mittleren Zungenspalte liegende Verdickung vom Pferd wahrgenommen werden kann. Ein auf diese Gebißstange ausgeübter Zügelzug führt zu einer Druckbelastung der Pferdezunge, und zwar ausschließlich im Bereich des verdickten Abschnittes der Gebißstange, so daß durch die dabei auftretende Flächenpressung es leicht zu einer Blutstauung in der Pferdezunge kommen kann. Hinzu kommt, daß der verdickte mittlere Bereich dieser Gebißstange kein federnd-elastisches Abbiegen ermöglicht, um bei einem Zügelzug eine Druckentlastung auf der Pferdezunge herbeizuführen. Es erfolgt vielmehr bei einem Zügelzug ein Abbiegen der Gebißstange in den weichen Übergangsbereichen zwischen den Endabschnitten und dem mittleren verstärkten Abschnitt der Gebißstange, so daß es zu einem Preßdruck im Seitenbereich der Pferdezunge kommen kann und dadurch Kommandos, die das Pferd ausführen soll, nicht ausgeführt werden, da durch diese Zungendruckbelastung das Pferd zu einer andersartigen Reaktion veranlaßt wird.

Hinzu kommt, daß nach einer weiteren Ausführungsform der Gebißstange nach der EP-A 0 017 959 diese aus zwei Gebißstangenteilen besteht, die mittig über eine Gelenkverbindung miteinander verbunden sind. Diese Gelenkverbindung wird gebildet von zwei ineinandergreifenden Ösen an den einander zugekehrten Gebißstangenteilen. Eine derartige Gelenkverbindung bei Gebißstangen hat den Nachteil, daß bei einem Zügelzug ein scharfes Abknicken der Gebißstange im Gelenkbereich erfolgt, wodurch das Gelenk gegen den oberen Gaumen des Pferdemauls gedrückt wird und es hier zu Verletzungen u.a. auch zu Blutergüssen kommen kann. Außerdem sind derartige Gelenkverbindungen nicht in der Lage, die Gebißstange aus der abgebogenen Stellung selbsttätig wieder in die gradlinige Stellung zurückzubewegen.

Die US-A 1 530 401 betrifft ein Gebiß für Pferde, dessen Gebißstange in ihren Endbereichen anstelle von Zügelringen plattenförmige Formkörper aufweist, an denen die Zügel befestigt werden. Die Gebißstange selbst besteht aus einem zweiteiligen Formkörper, wobei sich die Teilung des Formkörpers in Formkörperlängsrichtung erstreckt und der eine Teil der Gebißstange unter der Einwirkung von Federn an dem anderen Teil der Gebißstange gehalten wird. Zu dieser Gebißstange sind keine Werkstoffangaben gemacht worden, jedoch muß davon ausgegangen werden, daß zur Herstellung der Gebißstange nur seinerzeit verfügbare Werkstoffe in Frage kommen konnten, nämlich metallische Werkstoffe und Gummi.

Gebißstangen aus Gummi oder aus mit Gummi ummantelten Metallformkörpern weisen aufgrund der Werkstoffeigenschaften des Gummis einen sehr hohen Abrieb auf, der durch die ständige Zungenbewegung des Pferdes und durch dessen Kaubewegung gefördert wird. Bei einer hohen Reibbeanspruchung nutzt sich nämlich das verwendete Gummimaterial ab, mit der Folge, daß sich sehr schnell der Durchmesser der Gebißstange verringert, da Pferde aufgrund der ständigen Zungenbewegung und der Mahl- und Kaubewegung in horizontaler Richtung zu einem sehr schnellen Abnutzen und Zerstören von Gebißstangen beitragen, die aus Gummi bestehen oder mit Gummi ummantelt sind.

Die Erfindung löst die Aufgabe, eine Gebißstange für Pferde mit einem sich über die gesamte Gebißstangenlänge erstreckenden, gleichmäßigen Querschnitt zu schaffen, die pferdemaul- und zungenfreundlich ist, keinen Materialabrieb durch die Zungenbewegung des Pferdes zuläßt und bei Dressuren, beim Reiten oder Fahren immer unter Spannung steht und darüber hinaus auch zur Förderung des Kauens beiträgt, so daß auch Pferde mit empfindlichem Maul das Gebiß annehmen, das eine ausreichende Zungenfreiheit gewährleistet und trotz Flexibilität eine hohe Stabilität und Verwindungssteifigkeit aufweist.

Zur Lösung dieser Aufgabe wird ein Gebiß für Pferde der eingangs genannten Art vorgeschlagen, das erfindungsgemäß die im Anspruch 1 gekennzeichneten Merkmale aufweist.

Mit einem derart ausgebildeten Gebiß ist eine pferdefreundliche, von jedem Pferd annehmbare Gebißstange geschaffen, die zwar aus einem Stück besteht, jedoch sehr beweglich ist, und ein Abbiegen insbesondere im mittleren Bereich zuläßt. Mit dem Gebiß werden folgende weitere Vorteile erreicht:
- Dadurch, daß das Gebiß aus einem fedemd-elastischen Werkstoff, einem vemetzten Polyurethan-Elastomer, besteht, werden die sonst bei der Anwendung von Gebissen aus Stahl und Eisen auftretenden Allergien vermieden und ein selbständiges Rückführen aus einer durch Zug abgebogenen Stellung in die Ausgangsstellung, unterstützt durch den in das Formkörpermaterial eingelassenen Steg, ermöglicht.
- Durch die hohe Abriebfestigkeit erfolgt keine spanabhebende Oberflächen-Bearbeitung des Gebisses durch die Zungenbewegung des Pferdes gegenüber solchen Gebissen, die aus Gummi oder gummiummantelten Eisenstäben oder Stahldrähten bestehen, bei denen ein Abrieb ähnlich dem Radiereffekt wie bei einem Radiergummi erfolgt.
- Eine statische Aufladung, die sonst bei metallischen Gebissen entstehen kann, wird vermieden.
- Das Gebiß ist sehr zungenfreundlich.
- Das Kauen wird gefördert.
- Gute Zungenanlage an dem Gebiß durch die an diesem ausgebildeten Zungenanlageflächen.

Eine derart ausgebildete Gebißstange hat neben den bereits angegebenen Vorteilen noch den weiteren Vorteil, daß bei eingearbeitetem Steg kein Verdrehen oder Verwinden der Gebißstange bei unterschiedlicher Zugausübung auf das Pferdegebiß möglich ist. Diese Gebißstange findet vorzugsweise Andwendung bei einem als Kandare ausgebildeten Pferdegebiß. Beim Anziehen der Zügel wird eine Hebelwirkung auf die die Gebißstange haltenden stabförmigen Elemente bzw. bügelförmigen Elemente ausgeübt, so wie dies z.B. beim Pelham-Gebiß der Fall ist, so daß vom Reiter in das Pferd über die Zügel eine bessere Spannung hineingebracht werden kann. Durch die Verwendung eines verwindungssteifen, nur in einer Richtung abbiegbaren Steges in dem Formkörper, der die Gebißstange bildet, wird gewährleistet, daß bei einem Anziehen der Zügel wohl die beiden freien Enden der Gebißstange aufeinander zubewegt werden, mit der Folge, daß sich die Gebißstange aus ihrer bereits ein wenig vorgebogenen Grundstellung weiter abbiegt, jedoch bei einem Nachlassen des Zuges auf die Zügel die Gebißstange aufgrund der besonderen Werkstoffauswahl und des federnd-elastischen Steges in seine Ausgangsstellung, d.h. Grundstellung, zurückfedert. Darüber hinaus erfolgt kein Verdrehen bzw. Verwinden der Gebißstange bei einem ungleichmäßigen Anzug der Zügel, da der in dem Formkörper der Gebißstange eingebettete Steg aus einem verwindungssteifen Profilkörper besteht.

Auch eine Gebißstange, die im mittleren Bereich kreisbogenförmig abgebogen ist, weist eine gewisse Instabilität, d.h. Flexibilität, trotz ausreichender Stabilität auf, so daß auch bei einem ungleichmäßigen Anziehen der Zügel ein Verdrehen bzw. Verwinden der Gebißstange ausgeschlossen ist.

Eine weitere vorteilhafte Ausgestaltung der Erfindung geht aus dem Unteranspruch hervor.

Im folgenden wird der Gegenstand der Erfindung in den Zeichnungen erläutert. Es zeigt
Fig. 1 in einer Ansicht eine Gebißstange des Gebisses für Pferde,
Fig. 2 in einr Ansicht von oben die Gebißstange gemäß Fig. 1,
Fig. 3 einen vergrößerten Schnitt gemäß Linie lll-111 in Fig. 2,
Fig. 4 eine schaubildliche Ansicht der Gebißstange,
Fig. 5 in einer Ansicht von oben ein Gebiß für Pferde mit einer weiteren Ausführungsform einer Gebißstange und
Fig. 6 eine Vorderansicht der Gebißstange gemäß Fig. 5.

Das in den Fig. 1 und 2 dargestellte und mit 200 bezeichnete Gebiß für Pferde besteht aus einer Gebißstange, die als Formkörper 110 ausgebildet ist, der mit Durchbohrungen 12, 13 an seinen Formkörperenden 110a, 110b versehen ist, durch die die bügelförmigen Elemente 214, 215 hindurchgeführt sind, die zum Anschließen der Zügel und an das in der Zeichnung nicht dargestellte Kandarenbackenstück des Reithalfters dienen und die aus korrosionsbeständigen Werkstoffen, wie Chrom-Stahl oder dgl. bestehen.

Der Formkörper 110 weist etwa ovale bzw. kreisförmige Querschnitte und im vorderen Pferdezungenbeaufschlagungsbereich eine durchgehende Abplattung 15 auf (Fig. 2 und 3).

Der Formkörper 110 besteht aus einem abriebfesten Kunststoff, einem vernetzten Polyurethan-Elastomer, das sich besonders - und dies war überraschend - für die Herstellung der Gebißstange eignet, um die angegebenen Vorteile zu erreichen, so daß aufgrund der Gummi-Elastizität der Formkörper 110 federnd-elastische Eigenschaften und auch noch ein Rückstellvermögen besitzt, wodurch erreicht wird, daß bei einem leichten Abbiegen der Formkörperenden 110a, 110b zueinander diese wieder in die gestreckte Lage selbsttätig zurückgeführt werden können, jedoch auf der anderen Seite bei einem Anziehen der Zügel nur ein geringfügiges Abbiegen erfolgen kann. Besonders hervorzuheben ist die mit diesen Kunststoffen erzielte hohe Gleichmäßigkeit der Oberfläche des Formkörpers 110, die dann gleitflächenartige Eigenschaften aufweist. Auch Kunststoffe mit wärmevermitteinden Eigenschaften bzw. wärmeausstrahlenden Eigenschaften können verwendet werden. Die Pferdezungenanlagefläche 15 dient nicht nur als Anlagefläche für die Pferdezunge, sondern auch als Zungenschutz.

Besonders vorteilhaft bei dieser Gebißstange ist, daß durch die federnde Elastizität des Formkörpers 110 erreicht wird, daß bei einem leichten Abbiegen der Formkörperenden 11 Oa, 11 Ob zueinander diese wieder in die vorgegebene Grundposition selbsttätig zurückgeführt werden können, jedoch auch auf der anderen Seite bei einem Anziehen der Zügel ein Abbiegen erfolgen kann.

Bei dem Pferdegebiß 200 entsprechend Fig. 1 handelt es sich aufgrund der verwendeten bügelförmigen Elemente 214, 215 um eine Kandare, deren bügelförmigen Elemente in an sich bekannter Weise an das Kandarenbackenstück eines Reithalfters angeschlossen werden. Da beide bügelförmigen Elemente 214, 215 gleich ausgebildet sind, wird nachstehend das bügelförmige Element 214 näher beschrieben.

Dieses bügelförmige Element 214 besteht aus einem Stab 216, dessen oberes Ende einen Ring 217 trägt, an den das Kandarenbackenstück bzw. der Backenriemen des Reithalfters angeschlossen wird. Dieser Ring 217 ist an dem freien Ende des Stabes 216 so angeordnet, daß die gedachte Verlängerung des Stabes durch den Mittelpunkt des Ringes 217 verläuft. Das freie untere Ende des bügelförmigen Elementes 214 weist ebenfalls einen Ring 219 auf, der jedoch seitlich, also zum Stab 216 versetzt, an diesem befestigt ist (Fig. 1 und 4).

Im mittleren Bereich trägt der Stab 216 einen aufwärts gerichteten Halbring 218. Der von dem Halbring 218 begrenzte Abschnitt 216 ist mit 216a bezeichnet. Dieser Abschnitt 216a stellt den Gleit- und Führungsabschnitt für die Gebißstange, d.h. für den Formkörper 110, dar.

Wie Fig. 2 zeigt, ist der Formkörper 110 der Gebißstange des Gebisses 200 kreisbogenförmig vorgebogen und weist einen Steg 50 auf, der vom Material des Formkörpers 110 umgeben ist, d.h. in das Material des Formkörpers eingebettet ist. Die Länge des Steges 50 ist gegenüber der Länge des Formkörpers 110 kürzer bemessen. Auch dieser Steg 50 kann vorgebogen sein, und zwar entsprechend dem kreisbogenförmigen Verlauf des Formkörpers 110. Dieser in den Formkörper 110 eingearbeitete Steg 50 verhindert ein Verwinden der Gebißstange, wenn auf diese unterschiedliche Zugkräfte einwirken, die in Fig. 2 durch die Pfeile Y, Y1 angedeutet sind. Der Steg 50 besteht dann aus vorgebogenem Federstahl.

Der Formkörper 110 mit seinem Steg 50 ist jedoch so ausgebildet, daß ein leichtes Verbiegen der Formkörperenden 11 Oa, 11 Ob in Richtung der Pfeile X bei einem Anziehen der Zügel möglich ist. Aufgrund des verwendeten Materials für die Herstellung des Formkörpers 110 und des Steges 50 federt die Gebißstange nach Aufhebung eines auf die Gebißstange einwirkenden Zuges in ihre in Fig. 2 gezeigte Grundstellung wieder zurück. Dieses Zurückfedem bzw. Zurückstellen wird unterstützt durch den Steg 50, der z.B. aus einem vorgebogenen Federstahl besteht, der ein Abbiegen in Richtung der Pfeile X zuläßt, jedoch ein Abbiegen in engegengesetzter Richtung nicht ermöglicht. Der Steg 50 ist darüber hinaus als Profilkörper ausgebildet, um einmal fest mit dem Material des Formkörpers 110 integriert zu sein und zum anderen, um die Verwindungssteifigkeit der Gebißstange zu erhöhen. Unabhängig von dem in dem Formkörper 110 angeordneten Steg 50 kann der Formkörper 110 auch mit einer mittigen, in Fig. 1 bei 120 angedeuteten Einziehung versehen sein, auf die nachstehend noch näher eingegangen wird. Außerdem kann sowohl der Formkörper 110 als auch der Steg 50 geradlinig verlaufend ausgebildet sein, also keine Bogenform aufweisen, wie dies aus Fig. 1 ersichtlich ist.

Das in Fig. 5 und 6 dargestellte und mit 300 bezeichnete Gebiß weist ebenfalls eine Gebißstange auf, die als Formkörper 310 ausgebildet ist, der an seinen Formkörperenden 310a, 310b Durchbohrungen 12, 13 aufweist, durch die Ringe oder bügelförmige Elemente 314, 315 hindurchgeführt sind, die zum Anschließen der Zügel und z.B. an das in der Zeichnung nicht dargestellte Kandarenbackenstück des Reithalfters dienen.

Der Formkörper 310 weist ebenfalls etwa ovale bzw. kreisförmige Querschnitte auf. Im vorderen Pferdezungenbeaufschlagungsbereich ist an dem Formkörper 310 eine durchgehende Abplattung 15 vorgesehen. Auch zwei benachbart zu den Formkörperenden 310a, 310b ausgebildete Abplattungen 15 können vorgesehen sein (Fig. 5). Diese Abplattung 15 entspricht der Abplattung an dem Formkörper 110.

Auch der Formkörper 310 besteht aus den gleichen Werstoffen wie der Formkörper 110. Besonders vorteilhaft ist bei dieser Werkstoffauswahl, daß der Formkörper 310 federnd-elastisch ist und auch noch ein Rückstellvermögen besitzt, wodurch erreicht wird, daß bei einem leichten Abbiegen der Formkörperenden 310a, 310b diese wieder in die vorgegebene Grundposition selbsttätig zurückgeführt werden, jedoch auch auf der anderen Seite bei einem Anziehen der Zügel ein Abbiegen erfolgen kann.

Der Formkörper 310 weist in seinem mittigen Bereich 310c einen mit einer parallel zu den Längsachsen der in den Enden 310a, 310b des Formkörpers 310 vorgesehenen Durchbohrungen 12, 13 verlaufenden, nach oben kreisbogenförmig abgebogenen Abschnitt 18 auf (Fig. 6). Durch diese besondere Ausgestaltung wird neben einer ausreichenden Zungenfreiheit auch ein einwandfreies Abbiegen der Formkörperenden 310a, 310b in Richtung der Pfeile Y um den mittleren Bereich 310c gewährleistet, so daß bei einem Abbiegen der Formkörperenden 310a, 310b in Richtung der Pfeile Y1 die Formkörperabschnitte 310d gestreckt bleiben und der eigentliche Abbiegebereich ausschließlich in den mittleren Bereich 310c verlegt wird. Der Formkörper 310 kann auch eine dem Formkörper 110 entsprechende Ausgestaltung aufweisen, also auch mit einem Steg 50 versehen sein oder einen mittigen schmalen und kurzen Steg 120 oder eine Einziehung mit Stegausbildung aufweisen, wobei der Durchmesser des Steges 120 gegenüber dem Durchmesser des eigentlichen Formkörpers 110, 310 geringer ist und aus dem Formkörpermaterial gebildet ist.

## Patentansprüche

1. Gebiß für Pferde, das aus einer Gebißstange aus einem einstückigen, geraden, kreisbogenförmig abgebogenen oder nur mittig kreisbogenförmig abgebogenen Formkörper mit einem ovalen oder kreisförmigen, sich über die gesamte Gebißstangenlänge erstreckenden, gleichmäßigen Querschnitt und mit endseitig in Durchbohrungen gehaltenen korrosionsbeständigen, bügelförmigen Elementen, wie Ringe oder dgl., zur Befestigung der Zügel besteht, dadurch gekennzeichnet, daß der eine glatte, gleitflächenartige Oberfläche aufweisende Formkörper (110) der Gebißstange aus einem eine hohe Abriebfestigkeit aufweisenden, federnd-elastischen, inkompressiblen, durch Druck verformbaren und sich in seine Ausgangsposition rückbildenden vernetzten Polyurethan-Elastomer besteht, wobei der Formkörper (110) mittig einen in das Material des Formkörpers eingearbeiteten, sich in Gebißstangenlängsrichtung erstreckenden, verwindungssteifen, den Formkörper (110) in einer Bogenform haltenden Steg (50) aufweist, der aus vorgebogenem Federstahl besteht und dessen Länge gegenüber der Länge des Formkörpers (110) kleiner bemessen ist, und mit einer sich von der Formkörpermitte zu den Formkörperenden erstreckenden, abgeflachten Pferdezungenanlagefläche (15) versehen ist.

2. Gebiß nach Anspruch 1, dadurch gekennzeichnet, daß der Formkörper (110; 310) mittig einen schmalen und kurzen Steg (50) aufweist, der gegenüber dem eigentlichen Durchmesser des Formkörpers (110; 310) einen geringeren Durchmesser aufweist.

## Claims

1. Horse bit, comprising a bit bar of a single- piece, straight, bent circularly aside or only centrally bent circularly aside shaped member with an oval or circular uniform cross-section extending across the entire bit bar length and with corrosion-resistant, stirrup-like members retained at the ends in perforations such as rings or the like, for attaching the reins, characterized in that the shaped member (110) provided with a smooth gliding surface-like plane of the bit bar consists of a springily resilient compressible cross-linked polyurethane elastomer possessing a high degree of abrasion resistance, is pressure-deformable and reforms it-self into its starting position, in which the shaped member (110) is centrally provided with a distortion-free rigid crosspiece incorporated into the material of the shaped member and extending in the longitudinal direction of the bit bar maintaining the shaped member (110) in a curved shape which consists of pre-bent spring steel and the length of which, when compared with the length of the shaped member (110), is dimensioned so as to be smaller, and with a flattened horse tongue contact surface (15) extending from the center of the shaped member to the ends of the shaped member

2. Horse bit according to the claim 1, characterized in that the shaped member (110; 310) is provided in the center with a narrow and short crosspiece (50) which, when compared with the actual diameter of the shaped member (110; 310), possesses a smaller diameter.

## Revendications

1. Mors pour chevaux, qui se compose d'une tige de mors constituée par un corps moulé courbé en arc de cercle, droit, en une pièce ou par un corps moulé courbé en arc de cercle seulement en son centre avec une section uniforme ovale ou circulaire qui s'étend sur toute la longueur de la tige de mors et avec des éléments en forme d'étrier, résistants à la corrosion, tels que des anneaux ou équivalent, maintenus à leurs extrémités dans des perçages, pour la fixation des rênes, caractérisé en ce que le corps moulé (110) de la tige de mors, qui présente une surface lisse, semblable à une surface de glissement, est constitué par un élastomère réticulé à base de polyuréthane, qui présente une grande résistance à l'abrasion, qui est élastique à la manière d'un ressort, incompressible, déformable par pression et se reformant dans sa position de départ, le corps moulé (110) présentant en son centre une entretoise (50) incorporée à la matière du corps moulé, s'étendant dans le sens longitudinal de la tige de mors, résistante à la torsion, maintenant le corps moulé (110) en une forme de cintre, entretoise qui est constituée par de l'acier à ressorts précambré, dont la longueur est dimensionnée de manière à être inférieure à la longueur du corps moulé (110) et qui est pourvue d'une surface de repos pour la langue de cheval (15) aplatie, qui s'étand du centre du corps moulé vers les extrémités du corps moulé.

2. Mors selon la revendication 1, caractérisé en ce que le corps moulé (110; 310) présente en son centre une entretoise (50) étroite et courte qui présente un diamètre inférieur au diamètre propre du corps moulé (110; 310).
